# EUROPÄISCHE PATENTSCHRIFT

(11) **EP 1 393 832 B1**
(45) Veröffentlichungstag und Bekanntmachung des Hinweises auf die Patenterteilung: **23.03.2005**
(21) Anmeldenummer: 03090269.6
(22) Anmeldetag: 26.08.2003
(51) Int. Cl.: B21D 7/025, B21D 9/18

(54) **Verfahren und Vorrichtung zum Induktivbiegen von Rohren**
Method and device for induction-bending of pipes
Procédé et dispositif pour cintrage à induction de tubes

(30) Priorität: 27.08.2002 DE 10240341
(43) Veröffentlichungstag der Anmeldung: 03.03.2004
(73) Patentinhaber: Mannesmannröhren-Werke AG, 45473 Mülheim a.d. Ruhr (DE)
(72) Erfinder: Arenz, Uwe, 66839 Schmelz (DE); Leppmann, Norbert, 40668 Meerbusch (DE); Gross-Weege, Johannes, Dr., 47803 Krefeld (DE)
(74) Vertreter: Meissner, Peter E., Dipl.-Ing.

(56) Entgegenhaltungen:
- DE-A- 3 150 381
- GB-A- 1 487 520
- PATENT ABSTRACTS OF JAPAN vol. 005, no. 076 (M-069), 20. Mai 1981 (1981-05-20) -& JP 56 026625 A (DAI ICHI HIGH FREQUENCY CO LTD), 14. März 1981 (1981-03-14)

## Beschreibung

Die Erfindung betrifft ein Verfahren und eine Vorrichtung zum Induktivbiegen von Rohren gemäß dem Oberbegriff des Patentanspruches 1, bzw. des Patentanspruches 8.

Aus der DE-OS 2112019 ist ein Verfahren und eine Vorrichtung zum Induktivbiegen von Rohren bekannt. Bei diesem Verfahren wird mittels einer Induktivspule partiell ein Rohrabschnitt über den gesamten Rohrumfang erwärmt und mit Hilfe eines Biegearmes gebogen. Nachteilig bei diesem Verfahren ist, dass der Rohrbogen aufgrund der einwirkenden Kräfte über den gesamten Bogenbereich eine Ovalität aufweist, die eine Nacharbeit des Bogenbereiches erforderlich macht, um den vorgegebenen Durchmesser zu erzielen.

Zur Überwindung dieses Problems ist bereits vorgeschlagen worden (DE 3150381 A1), dass während des Biegevorganges, unmittelbar vor oder hinter bzw. vor und hinter der Erwärmungszone, in mindestens zwei senkrecht zueinander stehenden Ebenen ein beidseitig auf das Rohr wirkender, erforderlichenfalls sich im Bogenablauf umkehrender, Druck ausgeübt wird. Dieser Druck soll eine umgekehrte Rückfederung berücksichtigende Vorovalität sowohl in waagerechter Biegeebene als auch senkrecht dazu im elastoplastischen Werkstoffbereich bewirken.

Diese vorgeschlagene Verfahrensweise soll durch eine Anlage erfolgen, bei der vor oder hinter bzw. vor und hinter dem Induktor in einem im Seitenabstand vom Rohr einstellbaren Gerüst mindestens vier in ihrem Abstand voneinander mit Hilfe an sich bekannter hydraulischer Stellmotoren von einem Hydrauliksystem über Hydraulikelemente stufenlos anstellbare Druckrollen in mindestens zwei senkrecht zueinander stehenden Ebenen angeordnet sind.

Die vorgeschlagene Verfahrensweise führt nicht zum gewünschten Erfolg, da die erforderliche Vorovalisierung bzw. die zu erwartende Rückfederung nur ungenau ermittelbar ist. Sie kann zu stark oder zu schwach voreingestellt sein, so dass nach der Rückfederung eine nicht tolerierbare Ovalität verbleibt. Die Voreinstellung ist problematisch, da sie von vielen Parametern gleichzeitig abhängt. Es fließen das s/D-Verhältnis, das R/D-Verhältnis und der Werkstoff ein. Auch das Herstellverfahren des Ausgangsrohres beeinflusst den Grad der Rückfederung.

In der JP 56026625 A ist eine Vorrichtung zum Induktivbiegen von Rohren offenbart. Vor dem Induktor ist eine Führung angeordnet, bestehend aus einer das Rohr umfassenden Haltevorrichtung mit einer Vielzahl von über den Umfang verteilt angeordneten Druckrollen.
Der Abstand zweier einander gegenüber liegender Druckrollen entspricht dem IST-Außendurchmesser des einlaufenden Rohres. Die auf einen vorgegebenen Abstand einstellbaren Druckrollen sollen das Ovalisieren des gebogenen Rohres verhindern. Vorzugsweise sind pro Rollensatz zwei axial beabstandet voneinander angeordnete Druckrollen vorgesehen.

Aufgabe der Erfindung ist es, ein Verfahren und eine Vorrichtung zum Induktivbiegen von Rohren anzugeben, mit dem reproduzierbar die Ausbildung einer unzulässigen Ovalität im Bogenbereich vermieden wird.

Diese Aufgabe wird ausgehend vom Oberbegriff in Verbindung mit den kennzeichnenden Merkmalen des Anspruches 1 bzw. 8 gelöst. Vorteilhafte Weiterbildungen sind Gegenstand von Unteransprüchen.

Nach der Lehre der Erfindung wird jeweils der die Erwärmungszone verlassende Bogenabschnitt in einer die größte zu erwartende Ovalität ausgewählten Ebene an mindestens zwei Stellen des Umfanges auf Nennaußendurchmesser des Rohrbogens zwangsweise geführt, wobei in rückwärtiger Verlängerung die Ebene den Drehmittelpunkt des Biegearmes schneidet.

Aufgrund der ungleichen Kraftverhältnisse in der Zugzone im Vergleich zur Druckzone liegt die Ovalform nicht symmetrisch zum Koordinatensystem. Um dies zu berücksichtigen wird weiterbildend vorgeschlagen, eine dritte Druckrolle im Bereich der Druckzone vorzusehen.

Im Unterschied zum bekannten Verfahren wird keine Vorovalisierung erzeugt, sondern die nach und nach die Erwärmungszone verlassenden Bogenabschnitte werden zwangsweise geführt.

Diese Verfahrensweise setzt voraus, dass zu Beginn des Biegevorganges zuerst ein Stück Bogen erzeugt werden muss, um an diesen ersten Bogenabschnitt und nicht am Ausgangsrohr einen Führungszwang mittels anstellbarer Rollen ausüben zu können.

Um die üblicherweise mit Fortschreiten des Biegevorganges eintretende und sich stärker ausprägende Ovalisierung verhindern zu können, werden vorzugsweise die beiden einander gegenüber liegenden Rollen, bei Bedarf auch eine dritte Rolle, angestellt.

Die einzustellenden optimalen Positionen und Abstände der Rollen werden jeweils durch vorherige Berechnung, z. B. mittels Finiter-Elemente-Methode (FEM) ermittelt. Damit können gezielt die Umfangsbereiche geführt werden, in denen die größte Ovalität auftritt. Der Haltedruck der angestellten Rollen muss so hoch sein, dass die eingestellten Abstände zueinander trotz der ansteigenden entgegenwirkenden Kräfte unverändert bleiben.

Auf diese Weise werden die die Erwärmungszone verlassenden Bogenabschnitte zwangsgeführt und die Ausbildung einer unzulässigen Ovalität unterdrückt.

Weitere vorteilhafte Merkmale, Vorteile und Einzelheiten der Erfindung ergeben sich aus der nachfolgenden Beschreibung von einem in einer Zeichnung dargestellten Ausführungsbeispiel.

Es zeigen:
- **Figur 1**: schematisch den Vergleich gebogener Rohrquerschnitt mit idealem Rohrquerschnitt,
- **Figur 2**: die Wanddickenverteilung in einem gebogenen Rohrquerschnitt,
- **Figur 3**: schematisch eine erfindungsgemäß ausgebildete Induktivbiegeanlage,
- **Figur 4**: eine Ansicht in Richtung X in Figur 3.

In **Figur 1** ist zur Demonstration ein schematisch induktiv gebogener Rohrquerschnitt 2 in einen idealen Rohrquerschnitt 1 eingezeichnet worden.

Wie man gut erkennen kann, wird der ursprünglich nahezu kreisrunde Rohrquerschnitt 1 durch die beim Induktivbiegen einwirkenden Kräfte oval gedrückt. Wird mit X die waagerechte Biegeebene bezeichnet, so wird deutlich, dass in der Y-Achse der Rohrquerschnitt 2 nach außen wandert und außerhalb des idealen Rohrquerschnittes 1 liegt und umgekehrt in der X-Achse der gebogene Rohrquerschnitt 2 nach innen wandert und zumindest auf einer Seite vollständig innerhalb des idealen Rohrquerschnittes 1 liegt.

**Figur 2** zeigt den gleichen Querschnitt 2 eines Bogenabschnittes wie **Figur 1** aber mit einer übertriebenen Darstellung der Wanddicke. In bekannter Weise wird das Ausgangsrohr durch die einwirkenden Kräfte beim Induktivbiegen nicht nur oval gedrückt, sondern gleichzeitig wird die Wanddicke 3 in der Zugzone verringert und die Wanddicke 4 in der Druckzone angestaucht.

In **Figur 3** ist schematisch eine erfindungsgemäß ausgebildete Induktivbiegeanlage 5 dargestellt. Sie besteht aus einem hier nur angedeuteten wassergekühlten Induktor 6, einem Klemmelement 7 mit einem daran befestigten Biegearm 8. Die Fluchtlinien vom Induktor 6 und vom Biegearm 8 schneiden sich im Drehpunkt 9.

Der Biegevorgang läuft nun in der Weise ab, dass das Ausgangsrohr 10 mittels des Induktors 6 in einem schmalen Streifen über den Umfang erwärmt wird. Das am stirnseitigen Ende angebrachte Klemmelement 7 ist mit einem Biegearm 8 verbunden, der entsprechend dem Vorschub langsam geschwenkt wird. Durch die Schwenkung wirken Kräfte auf den erwärmten schmalen Streifen des Ausgangsrohres 10 ein und zwingen es der durch den Biegeradius R festgelegten Kurvenbahn zu folgen.

Um den in den **Figuren 1 und 2** dargestellten Effekt einer Ovalisierung entgegenzuwirken ist erfindungsgemäß hinter dem Induktor 6 ein Gerüst 11 angeordnet. In diesem Ausführungsbeispiel ist es mit drei, vorzugsweise hydraulisch anstellbaren, Druckrollen 14, 14', 14" (siehe **Figur 4**) bestückt. Vorzugsweise haben die Druckrollen 14, 14', 14" im Querschnitt gesehen eine Diaboloform.

Andeutungsweise sind die die Anstellung der Druckrollen betätigenden Hydraulikaggregate 12, 13, 13' dargestellt. Sie sind in diesem Ausführungsbeispiel so angeordnet, dass in der Y-Achse zwei 13, 13' näherungsweise einander gegenüber liegen und in der X-Achse sich ein Hydraulikaggregat 12 im Druckzonenbereich befindet. Die an den Hydraulikaggregaten 13, 13' eingezeichneten Umfangspfeile sollen die Möglichkeit andeuten, die optimale Position variabel einstellen zu können.

### Bezugszeichenliste

| **Nr.** | **Bezeichnung** |
|---|---|
| 1 | idealer Rohrquerschnitt |
| 2 | gebogener Rohrquerschnitt |
| 3 | Wanddicke Zugzone |
| 4 | Wanddicke Druckzone |
| 5 | Induktivbiegeanlage |
| 6 | Induktor |
| 7 | Klemmelement |
| 8 | Biegearm |
| 9 | Drehpunkt |
| 10 | Ausgangsrohr |
| 11 | Gerüst |
| 12 | Hydraulikaggregat |
| 13, 13' | Hydraulikaggregat |
| 14, 14', 14" | Druckrollen |

## Patentansprüche

1. Verfahren zum Induktivbiegen von Rohren, insbesondere Großrohre, auf einer Induktivbiegeanlage, bei dem während des Biegevorganges unmittelbar hinter der Erwärmungszone ein auf das Rohr wirkender Druck ausgeübt wird
**dadurch gekennzeichnet,**
**dass** jeweils der die Erwärmungszone verlassende Bogenabschnitt in einer die größte zu erwartende Ovalität ausgewählten Ebene an mindestens zwei Stellen des Umfangs auf Nennaußendurchmesser des Rohrbogens zwangsweise geführt wird,
wobei in rückwärtiger Verlängerung die Ebene den Drehmittelpunkt des Biegearmes (8) der Induktivbiegeanlage schneidet.

2. Verfahren nach Anspruch 1
**dadurch gekennzeichnet,**
**dass** der Führungszwang erstmalig ausgeübt wird, wenn der erste Bogenabschnitt eine für das Ansetzen eines Führungsmittels erforderliche Bogenerstreckung erreicht hat.

3. Verfahren nach Anspruch 1 und 2
**dadurch gekennzeichnet,**
**dass** an zwei gegenüber liegenden Stellen des Umfanges der Führungszwang ausgeübt wird.

4. Verfahren nach Anspruch 3
**dadurch gekennzeichnet,**
**dass** die Ebene des Führungszwanges nahezu mit der senkrechten Biegeebene zusammenfällt.

5. Verfahren nach Anspruch 1 und 2
**dadurch gekennzeichnet,**
**dass** an drei über den Umfang verteilt angeordneten Stellen der Führungszwang ausgeübt wird.

6. Verfahren nach Anspruch 5
**dadurch gekennzeichnet,**
**dass** die dritte Stelle des Führungszwanges in der waagerechten Biegeebene im Druckzonenbereich liegt.

7. Verfahren nach einem der Ansprüche 1 bis 6
**dadurch gekennzeichnet,**
**dass** durch Abschätzung oder Berechnung die Anzahl, die Position und die Abstände der Stellen des Führungszwanges ermittelt werden.

8. Vorrichtung zur Durchführung des Verfahrens nach Anspruch 1 mit einem wassergekühlten Induktor (6), einem Biegearm (8) und einem hinter dem Induktor angeordneten Gerüst (11), in dem stufenlos radial anstellbare Druckrollen (14, 14', 14") befestigt sind
**dadurch gekennzeichnet,**
**dass** mindestens zwei in Umfangsrichtung verschiebbare Druckrollen (14, 14', 14") angeordnet sind, die während des Biegevorganges auf einen vorzugebenden Abstand fest einstellbar sind.

9. Vorrichtung nach Anspruch 8
**dadurch gekennzeichnet,**
**dass** zwei Druckrollen vorgesehen sind, die einander gegenüber liegen.

10. Vorrichtung nach Anspruch 8 und 9
**dadurch gekennzeichnet,**
**dass** die Anstelleinrichtung für die Druckrollen mit einem Anschlag versehen ist.

11. Vorrichtung nach Anspruch 9
**dadurch gekennzeichnet,**
**dass** die Verschiebung der zwei einander gegenüber liegenden Druckrollen miteinander gekoppelt ist.

## Claims

1. Method for induction-bending of pipes, in particular large pipes, on an induction-bending unit in which, during the bending process, a pressure, which acts on the pipe, is exerted directly after the heating zone,
**characterised in that**
the arc portion respectively, which is leaving the heating zone, is guided with force in a plane, which has selected the largest ovality to be expected, at at least two positions of the circumference to the nominal outer diameter of the pipe arc, the plane intersecting the centre of rotation of the bending arm (8) of the induction-bending unit in the rear extension.

2. Method according to claim 1,
**characterised in that**
the guiding force is exerted for the first time when the first arc portion has achieved an arc extension which is required for application of a guiding means.

3. Method according to claim 1 and 2,
**characterised in that**
the guiding force is exerted at two positions of the circumference which are situated opposite each other.

4. Method according to claim 3,
**characterised in that**
the plane of the guiding force coincides nearly with the perpendicular bending plane.

5. Method according to claim 1 and 2,
**characterised in that**
the guiding force is exerted at three positions which are disposed distributed over the circumference.

6. Method according to claim 5,
**characterised in that**
the third position of the guiding force lies in the horizontal bending plane in the pressure zone region.

7. Method according to one of the claims 1 to 6,
**characterised in that**
the number, the position and the spacings of the positions of the guiding force are determined by estimation or calculation.

8. Device for implementing the method according to claim 1, having a water-cooled inductor (6), a bending arm (8) and a frame (11), which is disposed behind the inductor, in which continuously radially adjustable pressure rollers (14, 14', 14") are mounted,
**characterised in that**
at least two pressure rollers (14, 14', 14"), which are displaceable in the circumferential direction, are disposed, said rollers being adjustable rigidly to a prescribable spacing during the bending process.

9. Device according to claim 8,
**characterised in that**
two pressure rollers are provided which are situated opposite each other.

10. Device according to claim 8 and 9,
**characterised in that**
the adjustment device for the pressure rollers is provided with a limit stop.

11. Device according to claim 9,
**characterised in that**
the displacement of the two pressure rollers, which are situated opposite each other, is connected mutually.

## Revendications

1. Procédé pour le cintrage de tubes par induction, en particulier de grands tubes, sur une installation de cintrage par induction, dans lequel, pendant l'opération de cintrage, une pression agissant sur le tube est exercée juste derrière la zone de chauffe,
**caractérisé en ce que** chaque tronçon de courbure quittant la zone de chauffe est guidé de façon contrôlée en au moins deux points de la circonférence sur le diamètre extérieur nominal de la courbure de tube dans un plan choisi pour l'ovalisation la plus grande à prévoir, le plan coupant le centre de rotation du bras de cintrage (8) de l'installation de cintrage par induction dans le prolongement arrière.

2. Procédé selon la revendication 1,
**caractérisé en ce que** la contrainte de guidage commence à s'exercer lorsque le premier tronçon de courbure a atteint la longueur de courbure requise pour l'application d'un moyen de guidage.

3. Procédé selon les revendications 1 et 2,
**caractérisé en ce que** la contrainte de guidage est exercée en deux points de la circonférence situés à l'opposé l'un de l'autre.

4. Procédé selon la revendication 3,
**caractérisé en ce que** le plan de la contrainte de guidage coïncide presque avec le plan de cintrage vertical.

5. Procédé selon les revendications 1 et 2,
**caractérisé en ce que** la contrainte de guidage est exercée en trois points répartis sur la circonférence.

6. Procédé selon la revendication 5,
**caractérisé en ce que** le troisième point de la contrainte de guidage est situé dans le plan de cintrage horizontal dans la région de la zone de pression.

7. Procédé selon l'une des revendications 1 à 6,
**caractérisé en ce que** le nombre, la position et les distances des points de la contrainte de guidage sont déterminés par estimation ou calcul.

8. Dispositif pour la réalisation du procédé suivant la revendication 1 comportant un inducteur (6) refroidi à l'eau, un bras de cintrage (8) et une cage (11) agencée derrière l'inducteur, dans laquelle sont fixés des rouleaux de pression (14, 14', 14") réglables radialement de manière progressive,
**caractérisé en ce qu'**au moins deux rouleaux de pression (14, 14', 14") mobiles dans le sens circonférentiel sont agencés, lesquels peuvent être réglés fixement pendant l'opération de cintrage à une distance à déterminer au préalable.

9. Dispositif selon la revendication 8,
**caractérisé en ce que** deux rouleaux de pression sont prévus, lesquels sont situés l'un en face de l'autre.

10. Dispositif selon les revendications 8 et 9,
**caractérisé en ce que** le dispositif de réglage pour les rouleaux de pression est pourvu d'une butée.

11. Dispositif selon la revendication 9,
**caractérisé en ce que** les déplacements des deux rouleaux de pression situés l'un en face de l'autre sont couplés.
